# EUROPÄISCHE PATENTSCHRIFT

(11) **EP 0 439 814 B1**
(45) Veröffentlichungstag und Bekanntmachung des Hinweises auf die Patenterteilung: **12.03.1997**
(21) Anmeldenummer: 90125276.7
(22) Anmeldetag: 21.12.1990
(51) Int. Cl.: H01H 13/02, H01H 9/16

(54) **Leuchttastschalter**
Illuminated push button switch
Interrupteur à touche lumineux

(30) Priorität: 02.02.1990 DE 9001186 U
(43) Veröffentlichungstag der Anmeldung: 07.08.1991
(73) Patentinhaber: Schmitt-Walter, Stefan, D-82041 Deisenhofen (DE)
(72) Erfinder: Schmitt-Walter, Stefan, D-82041 Deisenhofen (DE)
(74) Vertreter: Grünecker, Kinkeldey, Stockmair & Schwanhäusser Anwaltssozietät

(56) Entgegenhaltungen:
- EP-A- 0 196 633
- DE-A- 3 108 061
- FR-A- 2 650 118
- GB-A- 1 496 640
- GB-A- 1 549 900

## Beschreibung

Die Erfindung betrifft einen Leuchttastschalter mit den Merkmalen des Oberbegriffs des Anspruchs 1.

Ein solcher Leuchttastschalter ist aus der GB-A-1496640 bekannt. Er dient zum rückwärtigen Einbau in ein Bedientableau und ist auf einer Trägerplatte angeordnet. Sie trägt eine Schalteinrichtung zum Auslösen eines Schaltvorgangs, die durch ein im wesentlichen U-förmiges Tastelement bedienbar ist, welches an einem Ende mittels einer Schraube gelagert ist. Zur Kontrolle des Schaltvorgangs sind zwei Leuchtdioden zwischen Trägerplatte und Tastelement angeordnet. Das Tastelement wird durch einen relativ zur Trägerplatte beweglichen und an dieser gelagerten Hebel gebildet.

Solche Bedientableaus werden im Zusammenhang mit Schalttafeln oder elektrischen bzw. elektronischen Maschinen zur Steuerung und Regelung eingesetzt. Sie sind meist modular aufgebaut, um eine Anpassung oder Erweiterung zu erleichtern, teilweise sind sie auch tragbar.

In der Vorderseite der Bedientableaus sind eine Vielzahl von Tastelementen und Lichtquellen angeordnet. Ein Großteil davon dient der optischen Kontrolle der durch die Tastelemente ausgelösten Schaltvorgänge. Daher sind die Tastelemente und die zugehörigen Kontroll-Lichtquellen nahe beieinander angeordnet.

Bei einem Bedientableau, das eine Vielzahl von Tastelementen mit entsprechenden Lichtquellen aufweist, muß so zur Kennzeichnung der durch die Tastelemente ausgelösten Schaltvorgänge eine entsprechende Beschriftung zur Funktionsbeschreibung angeordnet sein. Falls in diesem Zusammenhang nicht Tastelement und zugehörigen Lichtquelle eindeutig räumlich einander zugeordnet sind, müssen beide entsprechend beschriftet werden.

Um ein Tastelement bei Ausfall oder Auswahl einer anderen Farbe einer Lichtquelle auszutauschen, muß der Leuchttastschalter mit der gesamten Trägerplatte und allen darauf angeordneten Teilen ausgebaut werden, um so Zugang zur Lichtquelle zu erhalten. Dabei müssen gegebenenfalls mehrere elektrische Kontakte gelöst werden, was einen hohen Arbeitsaufwand bedeutet. Ein entsprechender Arbeitsaufwand ergibt sich weiterhin, wenn die gesamte Trägerplatte wieder an der Rückseite des Bedientableaus befestigt wird. Ebenso besteht bei dem Ausbauen und Einbauen der Trägerplatte die Gefahr einer Beschädigung oder einer falschen Verbindung der elektrischen Teile.

Bei dem vorgekannten Leuchttastschalter ist der eigentliche Tastknopf des Tastelements einteilig mit diesem ausgebildet und liegt mit seinem unterem Ende auf einer flexiblen Kuppe der Schalteinrichtung auf. Da weiterhin die Lichtquelle nicht eindeutig dem Leuchttastschalter zugeordnet ist, weil sie beabstandet zum Tastknopf angeordnet ist, können sich Nachteile ergeben, insbesondere wenn mehrere Leuchttastschalter nebeneinander angeordnet sind. Dadurch wird die Kontrolle des Schaltvorgangs erschwert.

Als weiterer Nachteil kann sich erweisen, daß die direkt durch das Tastelement bediente Schalteinrichtung teilweise einen zu weichen Druckpunkt bei direkter Betätigung aufweist. Eine Anpassung von einfachen, handelsüblichen und preiswerten Schalteinrichtungen an einen höheren Druckpunkt ist meist so aufwendig, daß sie nicht lohnend ist. Ebenso erfolgt in der Regel bisher keine Abstimmung oder Anpassung der zum Auslösen eines Schaltvorgangs, wie z.B. bei Druckschaltern, nötigen Hubbewegung des Tastelements.

Ausgehend von der GB-A-1496640 liegt daher der Erfindung die Aufgabe zugrunde, den vorbekannten Leuchttastschalter dahingehend zu verbessern, daß die Kontrolle des Schaltvorgangs erleichtert und die Zuordnung von Lichtquelle und Tastelement in einfacher Weise verbessert ist.

Diese Aufgabe wird durch die kennzeichnenden Merkmale des Patentanspruchs 1 gelöst.

Durch die direkte Zuordnung von Lichtquelle und Tastknopf des Tastelements ist die Kontrolle des Schaltvorgangs erleichtert, da beispielsweise bei Wirksamschaltung der Schalteinrichtung der Schaltknopf beleuchtet und bei Ausschalten der Schalteinrichtung der Tastknopf dunkel ist. Weiterhin kann der Tastknopf getrennt vom übrigen Tastelement ausgebildet werden, so daß bei sonst gleichen Tastelement verschiedenfarbige Tastknöpfe verwendbar oder ein Tastknopf einer bestimmten Farbe gegen einen Tastknopf einer anderen Farbe austauschbar ist. Dadurch wird der Leuchttastschalter einfacher und flexibler im Aufbau.

Die Anordnung der Lichtquelle direkt unterhalb des durch diese zu kennzeichnenden Tastknopfes ist in vieler Hinsicht von Vorteil. In dem Bedientableau sind für die Lichtquellen, die zur Kontrolle des durch die Tastelemente ausgelösten Störvorgangs benötigt werden, keine zusätzlichen Öffnungen nötig. Außerdem erübrigt sich eine zusätzliche Kennzeichnung, wie sie teilweise bei getrenntem Tastelement und Lichtquelle notwendig ist. Die Kontrolle des Schaltvorgangs kann stattdessen optisch direkt im Tastknopf sichtbar gemacht werden. Der Ein- und Ausschaltvorgang ist durch diese optische Kennzeichnung eindeutig dem Tastknopf zugeordnet. Dadurch wird das Bedientableau insgesamt übersichtlicher und weniger Bedienfehler treten auf. Außerdem kann eine größere Anzahl von Leuchttastschaltern bei gleichzeitiger sicherer Bedienung in das Bedientableau integriert werden.

Durch den durchsichtigen, relativ zum Hebel unbeweglichen Tastknopf, der in der Lichtaustrittsöffnung des Tastelements angeordnet ist, ist die Lichtquelle direkt einer Öffnung im Bedientableau gegenüberliegend angeordnet, wobei die Lichtaustrittsöffnung eine Größe entsprechend zur Lichtquelle aufweisen kann.

Ein Austausch der Lichtquellen von der Rückseite des Bedientableaus her, um eine farblich anderer Lichtquelle einzubauen oder eine defekte Lichtquelle auszutauschen, ist leicht möglich. Nicht mehr die gesamte Trägerplatte mit all den darauf angebrachten Teilen muß entnommen werden, da die Lichtquelle direkt in der Trägerplatte zugänglich ist.

Dadurch daß das Tastelement als Hebel ausgebildet ist, kann durch Wahl der Länge des Hebels z. B. eine kürzere Hubbewegung des Tastelementes den Schaltvorgang auslösen. Gleichzeitig kann bei "normalen" Schaltern der nötige Druck zum Auslösen des Schaltvorganges veränderbar werden. Ein zufälliges Schalten durch nur leichte Berührung des Tastelementes wird so erschwert, da der Druckpunkt des Schaltelementes durch das einfache mechanische Hilfsmittel eines Hebels erhöht ist. Durch geschickte Auswahl des Hebels kann somit gleichzeitig die Hubbewegung des Tastknopfes verkürzt und der Druckpunkt erhöht werden.

Weiterhin ist von Vorteil, wenn der Hebel als einseitig gelagerter Hebel ausgebildet ist. Die Wirkungsweise des Hebels kann so auf kleinstem Raum ausgenutzt werden, da ein Hebelarm mit angepaßter Länge ausreichend ist.

Damit das Tastelement flächenbündig in dem Bedientableau angeordnet ist, ist es günstig, wenn der Hebel als L-förmiger Winkel ausgebildet ist. Ein Arm des L-förmigen Winkels ist dabei parallel zur Bedientableaufläche angeordnet und als Tastelement von der Vorderseite des Bedientableaus zugänglich.

Dabei ist es weiterhin von Vorteil, wenn der L-förmige Winkel einen kürzeren und einen längeren Arm aufweist. So kann z. B. bei Zuordnung des längeren Arms zur Bedientableaufläche die Trägerplatte in geringem Abstand von der Bedientableaufläche angeordnet sein. Dadurch erhält man eine platzsparende kompakte Bauweise.

Wenn der Hebel mit seinem kürzeren Arm senkrecht zur Trägerplatte gelagert ist, ergibt sich eine vorteilhafte, einfache parallele Anordnung von Trägerplatte und Bedientableaufläche. Insgesamt läßt sich so das Tastelement und alle übrigen auf der Trägerplatte angeordneten Teile einfach von hinten in das Bedientableau einbauen, entsprechend der modularen Aufbauweise von anderen elektronischen Geräten, die z. B. Steckkarten aufweisen.

Eine konstruktiv einfache Lösung sieht vor, daß der kürzere Arm durch zwei zungenartige Fortsätze in dazu passenden öffnungen in der Trägerplatte verklammert ist. Auf diese Weise ist in höchst einfacher Weise der L-förmige Winkel des Tastelements auf der Trägerplatte lagerbar. Außergen ist eine solche Verbindung einfach herstellbar, da sie keine weiteren Hilfsmittel benötigt.

Bei einer vorteilhaften Ausführungsform ist die Lichtaustrittsöffnung oberhalb der Lichtquelle im längeren Arm angeordnet. So ist sichergestellt, daß möglichst viel Licht der Lichtquelle in Richtung des Bedientableaus fällt und so von außerhalb der Schaltvorgang optisch gut erkennbar gekennzeichnet ist.

In diesem Zusammenhang ist es dann gunstig, wenn der Tastknopf sich oberhalb der Lichtaustrittsöffnung, relativ dazu einen größeren, insbesondere kreisförmigen Querschnitt aufweisend über die Oberfläche des längeren Arms erhebt, und wenn der Tastknopf unterhalb der Lichtaustrittsöffnung stufenzylinderförmig, die Lichtquelle vollständig bedeckend ausgebildet ist. Durch diese spezielle Form des Tastknopfes ist fast das gesamte Licht der Lichtquelle zum Bedientableau durchführbar, da der Tastknopf das Licht hauptsächlich in eine Richtung leitend ausgebildet ist.

Damit von der Bedientableauvorderseite das Tastelement mit dem Tastknopf möglichst einfach zugänglich ist, ist es von Vorteil, wenn der längere Arm von hinten an dem Bedientableau aufliegend angeordnet ist, wobei das Bedientableau eine der Querschnittsfläche des Tastknopfes angepaßte Öffnung aufweist. Der Tastknopf ist so ausgebildet, daß er flächenbündig in der Bedientableauvorderseite angeordnet ist. So läßt sich in günstiger Weise der Tastknopf betätigen, und außerdem ist durch die Anordnung von Lichtquelle zu Tastknopf an der Bedientableauaußenseite eine gute optische Kontrolle gegeben.

Günstig ist bei einer weiteren Ausführungsform, wenn die Schalteinrichtung ein Federelement aufweist, auf dem das Tastelement angeordnet ist und durch welches im gespannten Zustand der Schaltvorgang auslösbar ist. Durch die Anordnung des Tastelementes auf dem Federelement der Schalteinrichtung ist in einfacher Weise der Schaltvorgang durch Betätigung des Tastknopfes auslösbar. Durch entsprechende Wahl des Hebels ist außerdem der Druckpunkt der Schalteinrichtung veränderbar und die Hubbewegung des Tastknopfes einstellbar. Durch die elastische Lagerung auf dem Federlement ist der Tastknopf automatisch rückführbar in die Ausgangsstellung im Bedientableau.

Damit die Hebelwirkung des Tastelementes bei geringster Raumausnutzung nutzbar ist, und man eine kompakte Baueinheit von Lichtquelle, Tastelement und Schalteinrichtung erhält, ist es vorteilhaft, wenn der längere Arm des Tastelementes mit seinem freien Ende auf dem Federelement der Schalteinrichtung angeordnet ist.

Dabei ist es weiterhin von Vorteil, wenn das auf der Schalteinrichtung aufliegende Ende des längeren Armes einen in eine passende Vertiefung der Schalteinrichtung eingreifenden, relativ dazu beweglichen Stift aufweist. Durch diesen Stift erhält man eine zusätzliche Sicherung, die die Verbindung von Tastelement und Schalteinrichtung gewährleistet. Das Tastelement ist so außer durch die Lagerung des Hebels auf der Trägerplatte an einer zweiten Stelle fixiert.

Um eine Bedienung des Tastknopfes zu verbessern ist es günstig, wenn der Tastknopf eine an eine Fingerkuppe angepaßte Oberfläche aufweist.

In diesem Zusammenhang ist es weiterhin von Vorteil, wenn der Tastknopf als Sammellinse ausgebildet ist. So ist in einfacher Weise eine möglichst große Lichtmenge der Lichtquelle zur optischen Kontrolle des Schaltvorgangs dem Bedientableau zuführbar.

Damit z. B. die Lichtquelle auch ohne Ausbau der Trägerplatte gegen eine andere Lichtquelle, entweder um eine andere Farbe einzusetzen oder um eine defekte Lichtquelle auszutauschen, leicht auswechselbar ist, ist es vorteilhaft, wenn zumindest die Lichtquelle von der Rückseite der Trägerplatte her austauschbar ist. Die Trägerplatte weist dann eine der Lichtquelle entsprechende öffnung auf, die direkt unterhalb des Tastknopfes angeordnet ist. So ist die Lichtquelle der Unterseite des Tastknopfes zuführbar und kann z. B. auf der dem Tastknopf abgewandten Seite der Trägerplatte auf Haltestifte aufsteckbar ausgebildet sein. Falls die Schalteinrichtung nicht austauschbar ausgebildet ist, sind deren Kontaktanschlüsse auf die Rückseite der Trägerplatte durchgeführt und dort mit entsprechenden elektrischen Zuleitungen verbindbar.

Bei einer vorteilhaften Weiterbildung der Erfindung ist ein dem längeren Arm des Tastelementes entsprechender, zu diesem diametral verlaufender Zweitarm im wesentlichen senkrecht am kürzeren Arm angeordnet, mit entsprechend unter dem Zweitarm angeordneter Schalteinrichtung und Lichtquelle. So sind auf engstem Raum zwei verschiedene Tastelemente gemäß der Erfindung unter Verwendung eines gemeinsamen, auf der Trägerplatte gelagerten kürzeren Arms des L-förmigen Hebels realisierbar. Selbst ein gleichzeitiges Betätigen beider zusammenhängender Tastknöpfe ist aufgrund der Elastizität des Hebels möglich.

Ausführungsbeispiele der Erfindung sind nachfolgend anhand einer Zeichnung beschrieben.

Es zeigen:
Figur 1 eine Seitenansicht eines Ausführungsbeispiels eines erfindungsgemäßen Leuchttastschalters im Einbauzustand in ein Bedientableau;
Figur 2 eine schematische Draufsicht auf einen Leuchttastschalter.

Figur 1 zeigt ein Ausführungsbeispiels eines erfindungsgemäßen Leuchttastschalters, der insgesamt mit 1 bezeichnet ist. Der Leuchttastschalter 1 ist von hinten in ein Bedientableau 2 eingebaut. Von dem Bedientableau 2 ist nur ein kleiner Teil sichtbar. Solche Bedientableaus 2 sind in der Regel kastenförmig aufgebaut und teilweise modulartig erweiterbar oder durch verschiedene Einschübe in ihrer Funktion erweiterbar oder veränderbar. Auf der Vorderseite eines solchen Bedientableaus sind eine Vielzahl von Tastelementen und Kontroll-Leuchten angeordnet. Sie dienen zur Steuerung und Regelung von im allgemeinen elektrischen Einrichtungen. Die Vorderseite des Bedientableaus 2 ist ganz mit einer Folie 3 bedeckt. Diese Folie 3 ist nicht leitend und dient zur elektrisch sicheren Bedienung und auch als Schutz vor einer eventuellen Verschmutzung sowie Feuchtigkeit.

In einer öffnung 4 des Bedientableaus 2 ist der Leuchttastschalter 1 angeordnet. Er umfaßt eine Trägerplatte, die aus einem isolierenden Material hergestellt ist. Als Material ist z. B. Kunststoff in Gebrauch, aber auch andere Ausführungsformen, wie Verbundwerkstoffe, z. B. Sandwichplatten aus verklebten und gepreßten Folien, sind möglich. Solche Platten werden vielfach für die Montage von elektrischen oder elektronischen Teilen verwendet. Sie sind leicht bearbeitbar, so daß Bohrungen für Durchführung von Kontakten, aber auch Durchführungen zur Befestigung von in der Platte verklebten Anschlußstiften möglich sind. Gleichzeitig sind Trägerplatten dieser Art relativ stabil gegen Verbiegung und gleichzeitig sehr dünn ausgebildet.

Auf der Trägerplatte 5 ist ein L-förmiger Winkel 6 angeordnet. Der Winkel 6 ist einseitig auf der Trägerplatte 5 gelagert und ist einem Hebel ähnlich ausgebildet. Da der Winkel 6 nicht in direktem Kontakt mit elektrischen Leitungen oder Bauteilen steht, ist er aus Metall, wie z. B. Aluminium, oder aber auch aus Kunststoff herstellbar. Um eine Hebelwirkung zu erzielen, ist der L-förmige Winkel 6 einseitig mit einem kürzeren Arm 8 auf der Trägerplatte 5 gelagert. Dabei ist die Verbindung zwischen Trägerplatte 5 und Arm 8 des L-förmigen Winkels 6 z. B. durch Kleben möglich. In diesem Ausführungsbeispiel weist der Arm 8 zwei Fortsätze 9 aus, die durch entsprechende öffnungen der Trägerplatte 5 geführt sind und auf der Unterseite derselben gegeneinander verschränkt sind. Dadurch ist eine einfache, feste Verbindung herstellbar.

Der gesamte L-förmige Winkel ist einfach z. B. aus einer Aluminiumplatte direkt in der benötigten Form inklusive der Fortsätze 9 aussägbar oder noch einfacher ausstanzbar. In einem weiteren Arbeitsgang ist der kürzere Arm 8 abwinkelbar. Die Lichtaustrittsöffnung 10, die im längeren Arm 7 angeordnet ist, kann beliebig geformt sein, wobei ein kreisförmiger Querschnitt am günstigsten ist. Auch die Lichtaustrittsöffnung 10 ist sofort beim z. B. Ausstanzen herstellbar. In der Lichtaustrittsöffnung 10 ist ein Tastknopf 11 angeordnet. Der Tastknopf ist lichtdurchlässig und ist z. B. aus Glas oder einfach aus einem durchsichtigen, harten Kunststoff herstellbar. Bei einer kreisförmigen Lichtaustrittsöffnung 10 ist der Tastknopf 11 in vorteilhafter Weise auch kreisförmig ausgebildet. Der Tastknopf 11 ist einfach durch Absägen von einem Kunststoffstab entsprechenden Durchmessers herstellbar. Es ist aber auch möglich, ihn aus einem dickeren Stab durch Abdrehen auf den benötigten Durchmesser herzustellen. Der kreisförmige Querschnitt des Tastknopfes 11 ist an die öffnung 4 des Bedientableaus 2 angepaßt. In der dem Bedientableau 2 entgegengesetzten Richtung ist der Querschnitt des Tastknopfes stufenförmig verkleinert. Eine Stufe ist so ausgebildet, daß der Tastknopf 11 mit seinem unteren Teil passend zur Lichtaustrittsöffnung 10 auf dem L-förmigen Winkel 6 aufliegend angepaßt ist. Der Tastknopf 11 ist dabei einfach durch Kleben in der Lichtaustrittsöffnung befestigt.

Die dem Bedientableau 2 abgewandete Seite des Tastknopfes 11 ist über eine weitere stufenförmige Querschnittsverkleinerung einer darunter angeordneten Lichtquelle 12 angepaßt. Die Lichtquelle 12, die z. B. als LED-Leuchte oder als ähnlich kleine, effektive Lichtquelle ausgebildet ist, ist in verschiedenen Farben preiswert erhältlich. Sie ist mit ihrer Lichtaustrittsseite durch eine angepaßte öffnung in der Trägerplatte 5 bis in unmittelbare Nähe des unteren Tastknopfendes durchgeführt. Handelsübliche Lichtquellen 12 dieser Art weisen zwei oder mehrere Bohrungen auf, mit deren Hilfe die Lichtquelle 12 auf entsprechende Stifte 13 aufsteckbar ist. Diese Stifte 13 sind in der Trägerplatte 5 angeordnet, und die Lichtquelle ist einfach von der rückwärtigen Seite der Trägerplatte 5 aufsteckbar.

An dem freien Ende des langen Arms 7 des L-förmigen Winkels 6 ist eine Schalteinrichtung 14 angeordnet. In diesem Zusammenhang ist ein Druckschalter, der durch einfaches Drücken auf einen Druckknopf 15 einen elektrischen Schaltvorgang auslöst, vorteilhaft. Die Schalteinrichtung 14 ist dabei als mechanischer, fast prellfreier Schalter mit einem definierten Druckpunkt zum Ein- bzw. Ausschalten ausgebildet. In dem erfindungsgemäßen Leuchttastschalter 1 ist z. B. ein sogenannter Knackfrosch als Schalteinrichtung 14 einsetzbar.

Zwischen dem längeren Arm 7 des L-förmigem Winkels 6 und der Schalteinrichtung 14 ist ein Verbindungsstift 16, der unterhalb des längeren Armes 7 an dessen freiem Ende in eine passende öffnung des Druckknopfes 15 der Schalteinrichtung 14 einfassend angeordnet. Der Verbindungsstift ist dabei z. B. ähnlich einem Niet am Ende des Armes 7 angeordnet und befestigt. Unterhalb der Schalteinrichtung 14 sind die elektrischen Kontakte 17 durchgeführt und z. B. durch Löten mit entsprechenden elektrischen Zuleitungen verbindbar.

In Figur 2 ist der insgesamt mit 1 bezeichnete Leuchttastschalter in nicht eingebautem Zustand in Draufsicht dargestellt. Auf der Trägerplatte 5 ist Schalteinrichtung 14, teilweise bedeckt vom längeren Arm 7 des L-förmigen Winkels 6, sichtbar. Oberhalb der Schalteinrichtung 14 ist der Verbindungsstift 16 im Arm 7 befestigt angeordnet. Der Arm 7 ist im wesentlichen rechteckig ausgebildet, wobei das oberhalb der Schalteinrichtung 14 befindliche freie Ende durch teilweises Entfernen der Kanten abgeschrägt ist. In Richtung des anderen Endes des Arms 7 ist die Lichtaustrittsöffnung 10 angeordnet. Sie weist einer im wesentlichen kreisförmigen Querschnitt auf. Innerhalb der Lichtaustrittsöffnung 10 ist der durchsichtige Tastknopf 11 konzentrisch zu dieser, einen größeren Durchmesser aufweisend, angeordnet. Der Durchmesser des Tastknopfes 11 ist dabei so gewählt, daß er den rechteckförmigen Arm 7 nicht überragt.

Unterhalb der Lichtaustrittsöffnung 10 ist die Lichtquelle 12 durch den Tastknopf 11 erkennbar angeordnet. In diesem Fall weist die Lichtquelle 12 einen im wesentlichen quadratischen an die Lichtaustrittsöffnung 10 angepaßten Querschnitt auf.

Der Leuchttastschalter 1 ist für einen einfachen, flächenbündigen Einbau in ein Bedientableau verwendbar. Durch die Anordnung des Tastknopfes auf einem L-förmigen Hebel, der einseitig gelagert ist, ist eine Erhöhung des Druckpunktes der Schalteinrichtung bei gleichzeitiger Verringerung des Tastknopfhubes erreichbar. Außerdem ergibt sich bei der vorliegenden Erfindung durch die direkt unterhalb des Tastknopfes in die Trägerplatte einsteckbare Lichtquelle eine optische Kontrolle des Schaltvorganges direkt durch eine Beleuchtung des Tastknopfes. Zusätzlich ist die steckbare Lichtquelle leicht bei Defekt oder zum Wechsel der Leuchtfarbe gegen eine andere Lichtquelle ohne Entfernen der Trägerplatte austauschbar.

## Patentansprüche

1. Leuchttastschalter zum rückwärtigen Einbau in ein Bedientableau mit einer Trägerplatte (5), auf der eine Schalteinrichtung (14) zum Auslösen eines Schaltvorgangs, ein Tastelement (6, 11) zum Bedienen der Schalteinrichtung und eine Lichtquelle (12) zur Kontrolle des Schaltvorgangs angeordnet sind, wobei das Tastelement (6, 11) als relativ zur Trägerplatte (5) beweglich ausgebildeter Hebel (6) auf dieser gelagert ist,
**dadurch gekennzeichnet**,
daß das Tastelement (6, 11) eine Lichtaustrittsöffnung (10) aufweist, in der ein durchsichtiger, relativ zum Hebel unbeweglicher Tastknopf (11) angeordnet ist, und daß hinter dem Tastknopf (11) die Lichtquelle (12) angeordnet ist.

2. Leuchttastschalter nach Anspruch 1, **dadurch gekennzeichnet**, daß der Hebel (6) als einseitig gelagerter Hebel ausgebildet ist.

3. Leuchttastschalter nach einem der Ansprüche 1 oder 2, **dadurch gekennzeichnet**, daß der Hebel (6) als L-förmiger Winkel ausgebildet ist.

4. Leuchttastschalter nach Anspruch 3, **dadurch gekennzeichnet**, daß der L-förmige Winkel (6) einen kürzeren (8) und einen längeren (7) Arm aufweist.

5. Leuchttastschalter nach Anspruch 4, **dadurch gekennzeichnet**, daß der kürzere Arm (8) senkrecht zur Trägerplatte (5) gelagert ist.

6. Leuchttastschalter nach Anspruch 4 oder 5, **dadurch gekennzeichnet**, daß der kürzere Arm (8) durch zwei zungenartige Fortsätze (9) in dazu passenden öffnungen in der Trägerplatte (5) verklammert ist.

7. Leuchttastschalter nach einem der Ansprüche 4 bis 6, **dadurch gekennzeichnet**, daß die Lichtaustrittsöffnung (10) oberhalb der Lichtquelle (12) im längeren Arm (7) angeordnet ist.

8. Leuchttastschalter nach einem der Ansprüche 1 bis 7, **dadurch gekennzeichnet**, daß der Tastknopf (11) sich oberhalb der Lichtaustrittsöffnung (10), relativ dazu einen größeren, insbesondere kreisförmigen Querschnitt aufweisend über die Oberfläche des längeren Arms (7) erhebt, und daß der Tastknopf (11) unterhalb der Lichtaustrittsöffnung (10) die Lichtquelle (12) vollständig abdeckend ausgebildet ist.

9. Leuchttastschalter nach einem der Ansprüche 4 bis 8, **dadurch gekennzeichnet**, daß der längere Arm (7) von hinten an dem Bedientableau (2) aufliegend angeordnet ist, wobei das Bedientableau (2) eine der Querschnittsfläche des Tastknopfes (11) angepaßte öffnung (4) aufweist.

10. Leuchttastschalter nach einem der Ansprüche 1 bis 9, **dadurch gekennzeichnet**, daß die Schalteinrichtung (1) ein Federelement aufweist, auf dem das Tastelement (11) angeordnet ist, und wobei durch dieses Federelement im gespannten Zustand der Schaltvorgang auslösbar ist.

11. Leuchttastschalter nach Anspruch 10, **dadurch gekennzeichnet**, daß der längere Arm (7) des Tastelementes (6, 11) mit seinem freien Ende auf dem Federelement der Schalteinrichtung (14) angeordnet ist.

12. Leuchttastschalter nach Anspruch 11, **dadurch gekennzeichnet**, daß das auf der Schalteinrichtung (14) aufliegende Ende des längeren Armes (7) einen in eine passende Vertiefung der Schalteinrichtung (14) eingreifenden, relativ dazu beweglichen Stift (16) aufweist.

13. Leuchttastschalter nach einem der Ansprüche 1 bis 12, **dadurch gekennzeichnet**, daß der Tastknopf (11) eine an eine Fingerkuppe angepaßte, gewölbte Oberfläche aufweist.

14. Leuchttastschalter nach einem der Ansprüche 1 bis 13, **dadurch gekennzeichnet**, daß er Tastknopf (11) als Sammellinse ausgebildet ist.

15. Leuchttastschalter nach einem der Ansprüche 1 bis 14, **dadurch gekennzeichnet**, daß zumindest die Lichtquelle (12) von der Rückseite der Trägerplatte (5) her austauschbar in eine Öffnung der Trägenplatte unterhalb des Tastknopfes (11) eingestecht ist.

16. Leuchttastschalter nach einem der Ansprüche 4 bis 15, **dadurch gekennzeichnet**, daß ein dem längeren Arm (7) des Tastelementes (6, 11) entsprechender, zu diesem diametral verlaufender Zweitarm im wesentlichen senkrecht am kürzeren Arm (8) angeordnet ist, mit entsprechend unter dem zweiten Arm angeordneter Schalteinrichtung (14) und Lichtquelle (12).

## Claims

1. Luminous keying switch for rearward installation in a control panel with a carrier plate (5) on which there are disposed a switching arrangement (14) for triggering a switching operation, a keying element (6, 11) for operating the switching arrangement and a light source (12) for monitoring the switching operation, while the keying element (6, 11), in the form of a lever (6) which is constructed so as to be movable in relation to the carrier plate (5), is mounted on the latter, **characterised in that**
the keying element (6, 11) has a light exit aperture (10) in which a transparent keying button (11), which is immovable in relation to the lever, is disposed, and that the light source (12) is disposed behind the keying button (11).

2. Luminous keying switch according to claim 1, **characterised in that** the lever (6) is constructed as a lever which is mounted at one end.

3. Luminous keying switch according to one of claims 1 or 2, **characterised in that** the lever (6) is constructed as an L-shaped elbow.

4. Luminous keying switch according to claim 3, **characterised in that** the L-shaped elbow (6) has a shorter arm (8) and a longer arm (7).

5. Luminous keying switch according to claim 4, **characterised in that** the shorter arm (8) is mounted perpendicularly to the carrier plate (5).

6. Luminous keying switch according to claim 4 or 5, **characterised in that** the shorter arm (8) is clamped by two tongue-like extensions (9) in matching apertures in the carrier plate (5).

7. Luminous keying switch according to one of claims 4 to 6, **characterised in that** the light exit aperture (10) is disposed, above the light source (12), in the longer arm (7).

8. Luminous keying switch according to one of claims 1 to 7, **characterised in that**, above the light exit aperture (10), the keying button (11) rises above the surface of the longer arm (7) and has, in relation to the said light exit aperture (10), a larger, particularly circular cross-section, and that the keying button (11) is constructed, underneath the light exit aperture (10), in such a way as to completely cover the light source (12).

9. Luminous keying switch according to one of claims 4 to 8, **characterised in that** the longer arm (7) is disposed so as to rest against the control panel (2) from behind, while the said control panel (2) has an aperture (4) which is adapted to the cross-sectional area of the keying button (11).

10. Luminous keying switch according to one of claims 1 to 9, **characterised in that** the switching arrangement (1) has a spring element on which the keying element (11) is disposed, and wherein the switching operation can be triggered by the said spring element in the tensioned condition.

11. Luminous keying switch according to claim 10, **characterised in that** the longer arm (7) of the keying element (6, 11) is disposed with its free end on the spring element of the switching arrangement (14).

12. Luminous keying switch according to claim 11, **characterised in that** that end of the longer arm (7) which rests on the switching arrangement (14) has a pin (16) which engages in a matching depression in the switching arrangement (14) and is movable in relation thereto.

13. Luminous keying switch according to one of claims 1 to 12, **characterised in that** the keying button (11) has an arcuate surface adapted to a fingertip.

14. Luminous keying switch according to one of claims 1 to 13, **characterised in that** the keying button (11) is constructed as a collecting lens.

15. Luminous keying switch according to one of claims 1 to 14, **characterised in that** at least the light source (12) is inserted in an aperture in the carrier plate underneath the keying button (11) in such a way as to be replaceable from the rear side of the said carrier plate (5).

16. Luminous keying switch according to one of claims 4 to 15, **characterised in that** a secondary arm, which corresponds to the longer arm (7) of the keying element (6, 11) and runs diametrically to the latter, is disposed essentially perpendicularly on the shorter arm (8), with a switching arrangement (14) and light source (12) disposed under the second arm in a corresponding manner.

## Revendications

1. Interrupteur à touche lumineux pour un montage à l'arrière dans un tableau de commande comportant une plaque de support (5), sur laquelle sont disposés un organe de couplage (14) pour le déclenchement d'une opération de commutation, un élément de manipulation (6, 11) pour la commande de l'organe de couplage et une source lumineuse (12) pour le contrôle de l'opération de commutation, dans lequel l'élément de manipulation (6, 11), en tant que levier (6) conçu de façon mobile relativement à la plaque de support (5), est logé sur celle-ci, caractérisé en ce que l'élément de manipulation (6, 11) présente une sortie lumineuse (10), dans laquelle est disposé un bouton-poussoir (11) transparent, immobile relativement au levier, et en ce que derrière le bouton-poussoir (11) est disposée la source lumineuse (12).

2. Interrupteur à touche lumineux selon la revendication 1, caractérisé en ce que le levier (6) est conçu comme un levier monté d'un côté.

3. Interrupteur à touche lumineux selon l'une des revendications 1 ou 2, caractérisé en ce que le levier (6) est conçu comme un angle en L.

4. Interrupteur à touche lumineux selon la revendication 3, caractérisé en ce que l'angle en L (6) présente une branche plus courte (8) et une branche plus longue (7).

5. Interrupteur à touche lumineux selon la revendication 4, caractérisé en ce que la branche la plus courte (8) est montée perpendiculairement à la plaque de support (5).

6. Interrupteur à touche lumineux selon la revendication 4 ou 5, caractérisé en ce que la branche la plus courte (8) est cramponnée par deux prolongements (9) du type languette dans des ouvertures propres à cela pratiquées dans la plaque de support (5).

7. Interrupteur à touche lumineux selon l'une des revendications 4 à 6, caractérisé en ce que la sortie lumineuse (10) est disposée au-dessus de la source lumineuse (12) dans la branche la plus longue (7).

8. Interrupteur à touche lumineux selon l'une des revendications 1 à 7, caractérisé en ce que le bouton-poussoir (11) s'élève, sur la surface de la branche longue (7), au-dessus de la sortie lumineuse (10) en présentant relativement à celle-ci une section plus grande, notamment circulaire, et en ce que le bouton-poussoir (11) au-dessous de la sortie lumineuse est conçu de façon à couvrir complètement la source lumineuse (12).

9. Interrupteur à touche lumineux selon l'une des revendications 4 à 8, caractérisé en ce que la branche la plus longue (7) est disposée en saillie par derrière sur le tableau de commande (2), le tableau de commande (2) présentant une ouverture (4) adaptée à la superficie du bouton-poussoir (11).

10. Interrupteur à touche lumineux selon l'une des revendications 1 à 9, caractérisé en ce que l'organe de couplage (1) présente un élément à ressort, sur lequel est disposé l'élément de manipulation (11), et dans lequel l'opération de commutation peut être déclenchée par cet élément à ressort à l'état tendu.

11. Interrupteur à touche lumineux selon la revendication 10, caractérisé en ce que la branche la plus longue (7) de l'élément de manipulation (6, 11) est disposée par son extrémité libre sur l'élément à ressort de l'organe de couplage (14).

12. Interrupteur à touche lumineux selon la revendication 11, caractérisé en ce que l'extrémité, faisant saillie sur l'organe de couplage (14), de la branche la plus longue (7) présente une cheville (16) engrenant avec une cavité adaptée de l'organe de couplage (14) et relativement mobile à cet effet.

13. Interrupteur à touche lumineux selon l'une des revendications 1 à 12, caractérisé en ce que le bouton-poussoir (11) présente une surface courbe, adaptée à un bout de doigt.

14. Interrupteur à touche lumineux selon l'une des revendications 1 à 13, caractérisé en ce que le bouton-poussoir (11) est conçu comme une lentille convexe.

15. Interrupteur à touche lumineux selon l'une des revendications 1 à 14, caractérisé en ce que au moins la source lumineuse (12), remplaçable par le revers de la plaque de support (5), est emboîtée dans une ouverture de la plaque de support au-dessous du bouton-poussoir (11).

16. Interrupteur à touche lumineux selon l'une des revendications 4 à 15, caractérisé en ce qu'un deuxième bras correspondant à la branche la plus longue (7) de l'élément de manipulation (6, 11), passant de façon diamétralement opposée à celle-ci est disposé essentiellement perpendiculairement sur le bras le plus court (8), avec un dispositif de couplage (14) disposé en conséquence sous le deuxième bras et une source lumineuse (12).
